# FASCICULE DE BREVET EUROPEEN

(11) **EP 1 059 416 B1**
(45) Date de publication et mention de la délivrance du brevet: **18.08.2004**
(21) Numéro de dépôt: 00480048.8
(22) Date de dépôt: 06.06.2000
(51) Int. Cl.: E06B 11/08, E05F 15/12

(54) **Dispositif d'accès motorisé dans une zone contrôlée au moyen de deux vantaux**
Motorbetriebene Eingangsvorrichtung in einen mittels zweier Flügel kontrollierten Bereich
Motorised entrance device in an area controlled by means of two wings

(30) Priorité: 08.06.1999 FR 9907390
(43) Date de publication de la demande: 13.12.2000
(73) Titulaire: Automatisation Systèmes Mécaniques SARL, 06600 Antibes (FR)
(72) Inventeur: Putteman, Claude, 06620 le Bar Sur Loup (FR)
(74) Mandataire: Bonneau, Gérard

(56) Documents cités:
- DE-A- 19 517 592
- FR-A- 2 760 781
- US-A- 2 728 570

## Description

### Domaine technique :

La présente invention concerne les dispositifs automatiques permettant l'accès à des zones contrôlées ou à accès réglementé telles que les réseaux de transport en commun, et concerne en particulier un dispositif d'entrée dans une zone contrôlée au moyen de deux vantaux à ouverture automatique.

### Etat de la technique :

La technique courante pour contrôler l'entrée des usagers dans un réseau de transport en commun tel que le réseau SNCF, le métro ou le RER, est d'installer des dispositifs d'entrée dont l'ouverture est déclenchée par l'introduction par l'usager d'un ticket d'accès, titre ou carte d'accès, dans un mécanisme de contrôle.

Les dispositifs d'accès actuels sont de plusieurs types. Le premier type est un tourniquet à trois branches dont la rotation de 120° permettant le passage d'un seul individu est permise par l'introduction du ticket dans le mécanisme de contrôle. Un tel dispositif présente l'inconvénient majeur qu'il peut être enjambé facilement par l'usager qui veut frauder.

Un deuxième type de dispositif d'entrée comporte deux vantaux montés en rotation autour d'un axe vertical et dont l'ouverture et la fermeture sont commandées par un moteur électrique entraînant la rotation simultanée de chaque vantail autour de son axe. Malheureusement, ce genre de dispositif présente généralement un inconvénient majeur. En effet, lorsque les deux vantaux sont en position fermée, le verrouillage des vantaux dans la position fermée est seulement dû au blocage du moteur au repos et est donc peu efficace dans la mesure où une force moyenne exercée sur les vantaux permettra leur ouverture. En outre, cette force exercée à l'encontre du moteur bloqué à l'arrêt risque fort d'endommager le moteur.

Un dispositif comme décrit dans la préambule de la revendication 1 est connu du document FR-2760781.

### Exposé de l'invention :

C'est pourquoi le but de l'invention est de fournir un dispositif d'accès dans une zone contrôlée du type comprenant deux vantaux rotatifs motorisés autour d'un axe vertical et dont la fermeture entraîne le verrouillage automatique des vantaux en position de fermeture sans aucune possibilité d'ouverture.

L'objet de l'invention est donc un dispositif d'accès dans une zone contrôlée à ouverture et fermeture automatique du type comportant un portillon à deux vantaux, chaque vantail étant adapté pour être mû en rotation autour d'un axe vertical fixé au support du vantail, l'ouverture de celui-ci résultant de la mise en mouvement d'un moteur dont l'activation est déclenchée par la détection d'un ticket ou d'une carte d'accès par un mécanisme de contrôle d'accès. Chaque vantail est associé à un mécanisme d'entraînement comportant un bras d'entraînement solidaire du vantail et mû en rotation autour de l'axe vertical, des moyens d'entraînement mis en mouvement par l'activation du moteur et dont l'articulation avec le bras d'entraînement se fait par l'intermédiaire d'un galet forcé de suivre un guide solidaire du support lorsque le vantail passe d'une position de fermeture à une position d'ouverture et réciproquement, le guide comportant une encoche dans laquelle est logé le galet lorsque le vantail est en position de fermeture, ce qui empêche l'ouverture du vantail par une action extérieure autre que l'actionnement du moteur.

### Description brève des figures :

Les buts, objets et caractéristiques de l'invention ressortiront mieux de la description qui suit faite en référence aux dessins dans lesquels :
Les figures 1A et 1B représentent le dispositif d'accès à deux vantaux selon l'invention vu de face et dans lequel le vantail de gauche est en position ouverte alors que le vantail de droite est en position fermée,
Les figures 2A et 2B représentent les vues de dessus du dispositif d'accès à deux vantaux selon l'invention représenté sur les figures 1A et 1B,
Les figures 3A et 3B représentent chacune une vue de dessus du vantail de droite et du mécanisme associé pour deux positions intermédiaires dudit mécanisme lorsque le vantail passe de la position de fermeture à la position d'ouverture, et
La figure 4 représente le détail du mécanisme associé au vantail de gauche dans une variante de réalisation du dispositif d'accès selon l'invention.

### Description détaillée de l'invention :

En référence aux figures 1A, 1B et 2A, 2B, l'invention s'applique à l'accès à une zone contrôlée dans lequel chaque passage d'accès est composé de deux supports symétriques 10 (ou 10') en forme de caissons associés chacun à un vantail 12 (ou 12') disposés vis à vis. Comme illustré sur les figures 2A et 2B par les flèches en pointillés, le vantail 12 (ou 12') peut effectuer une rotation autour d'un axe A pour se mettre en position de fermeture ou en position d'ouverture, cette ouverture pouvant être réalisée lorsque le vantail est dans l'une ou l'autre des positions extrêmes de l'angle de rotation. La rotation est réalisée grâce à une barre 14 (ou 14') fixée en haut et en bas du caisson 10 (ou 10') et autour de laquelle s'articule un palier supérieur 16 (ou 16') ainsi qu'un palier inférieur 18 (ou 18'). On doit noter que la barre 14 (ou 14') n'est pas absolument indispensable.

Un bras 20 (ou 20') s'articulant également autour de l'axe A est rendu solidaire du palier inférieur 18 ou (18') par un dispositif électromagnétique 22 (ou 22') agissant sur un axe 24 (ou 24'). Le dispositif électromagnétique est normalement alimenté de façon à maintenir l'axe 24 ou 24' en position haute traversant le bras 20 (ou 20') et le palier 18 (ou 18') de façon à ce que le bras 20 ou (20') tourne en même temps que le vantail 12 (ou 12'). En cas de coupure de courant, le dispositif électromagnétique 22 (ou 22') n'est plus alimenté ce qui ramène l'axe 24 ou (24') vers le bas grâce à un ressort et désolidarise le vantail 12 (ou 12') du bras 20 (ou 20'). Dans ces conditions, les vantaux deviennent complètement libres et peuvent être mis manuellement en position d'ouverture. Ceci permet d'assurer une sécurité en cas d'incidents graves tels qu'un incendie. On doit noter que le dispositif électromagnétique 22 (ou 22') pourrait être remplacé par tout moyen mécanique ou autre assurant la même fonction.

La rotation des vantaux pour passer de la position de fermeture à la position d'ouverture est commandée par un moteur 26 (ou 26') dont la mise en route est déclenchée par la présentation ou l'insertion d'une carte ou d'un ticket d'accès. Le moteur actionne une manivelle 28 (ou 28') en rotation autour de l'axe B dans un sens ou dans l'autre. La manivelle 28 (ou 28') est reliée à son extrémité à une bielle 30 (ou 30') par une articulation C pouvant décrire une course circulaire du point I au point J comme illustré sur la figure 2A.

La bielle 30 (ou 30') possède à son autre extrémité un galet 32 (ou 32') articulé autour d'un axe D. Ce galet est prisonnier mais en rotation libre dans un logement oblong 34. Un doigt presseur 36' logé dans le bras 20 (ou 20') est en permanence en appui sur le galet à l'aide d'un ressort. Ce doigt 36' peut rentrer complètement dans le bras selon la position du galet dans le logement oblong 34.

Le galet 32 (ou 32') est en contact avec la paroi d'un guide fixe 38 (ou 38') en forme d'arc de cercle et possédant une encoche oblongue centrale 40 (ou 40'). Lorsque le galet se trouve en appui sur la zone en arc de cercle grâce à l'action du doigt presseur 36', c'est à dire entre le point H d'extrémité et le début de l'encoche, il est en butée dans le logement oblong 34 (ou 34') du bras 20 (ou 20'). De ce fait, cette liaison se comporte comme une simple articulation autour de l'axe D entre le bras 20 (ou 20') et la bielle 30 ou (30'). A la fermeture du vantail, le doigt presseur 36' facilite l'introduction du galet 32 (ou 32') dans l'encoche 40 (ou 40').

Par conséquent, le mouvement peut se détailler de la façon suivante entre la position de fermeture F et la position d'ouverture O. En F, le bras 20 (ou 20') occupe une position arrière extrême et l'axe C est en position I (voir figures 1B et 2B). La bielle 30 (ou 30') est alors en position arrière extrême et le galet 32 (ou 32') se positionne au point G (voir figure 2B) dans le fond de l'encoche 40 (ou 40'). Dans cette configuration, le galet 32 (ou 32') est immobilisé dans l'encoche. Le bras 20 (ou 20') se trouve alors dans l'impossibilité de tourner autour de l'axe A et empêche donc l'ouverture du vantail par quelqu'un qui exercerait un effort de rotation sur le vantail dans la mesure où cet effort se traduit par une force exercée par le galet par l'intermédiaire du bras 20, perpendiculairement aux parois de l'encoche. Le verrouillage des vantaux en position de fermeture est donc parfait.

Ensuite, lorsque le moteur 26 (ou 26') est activé, l'axe C va du point I au point J comme illustré sur les figures 3A et 3B. Dans un premier temps, la bielle 30 (ou 30') se libère de l'encoche 40 (ou 40'), le galet 32 (ou 32') quittant alors le point G et sortant de l'encoche (figure 3A). Puis, le galet étant sorti de l'encoche, la manivelle 28 (ou 28') entraînée en rotation par le moteur 26 (ou 26') continuant à exercer un effort latéral par l'intermédiaire de la bielle 30 (ou 30'), le galet 32 (ou 32') reste en appui sur le guide fixe 38 (ou 38') (figure 3B). La progression du galet de l'encoche oblongue 40 (ou 40') au point H (voir figure 2B) permet alors l'entraînement en rotation du bras 20 (ou 20') et donc du vantail 12 (ou 12'). Pendant ce mouvement, l'axe D décrit un arc de cercle jusqu'au point H, l'axe C décrit un arc de cercle jusqu'au point J, le système se comportant comme un simple embiellage du fait que l'axe D est alors une simple articulation.

A la fin du mouvement qui vient d'être décrit, le vantail 12 (ou 12') est en position d'ouverture (voir figure 2A) on doit noter qu'une action extérieure sur le vantail dans le but de le faire passer de la position d'ouverture à la position de fermeture n'aura aucun effet du fait que les axes B et D sont parfaitement alignés avec l'articulation C. Par conséquent, le dispositif est verrouillé en position d'ouverture. Le déverrouillage ne peut se faire que par l'action inverse du moteur entraînant la manivelle 28 (ou 28') en rotation et détruisant l'alignement de l'articulation C avec les axes B et D.

Selon une variante de réalisation représentée sur la figure 4, le doigt presseur 36'est remplacé par un canal de roulement 42 pour le galet 32 situé dans le guide 38. Le canal de roulement 42 est symétrique de part et d'autre de l'encoche 40, et possède une pointe 44 dans la partie opposée à l'encoche de manière à favoriser l'introduction du galet 32 dans l'encoche 40 à la fermeture. Cette variante assure une fonction similaire au doigt presseur 36'.

Comme il a déjà été mentionné, les vantaux peuvent s'ouvrir indifféremment dans un sens ou dans l'autre de façon à permettre le passage des usagers dans un réseau de transport en commun, notamment le réseau SNCF, le métro ou le RER. Ceci est facilement compréhensible dans la mesure où, lorsque les vantaux sont en position de fermeture, le moteur peut être actionné dans un sens ou en sens inverse de manière à faire tourner la manivelle 28 (ou 28') dans le sens des aiguilles d'une montre ou dans le sens contraire.

On doit noter que les deux vantaux sont généralement actionnés simultanément, mais qu'il serait possible de n'actionner qu'un seul des deux vantaux.

## Revendications

1. Dispositif d'accès motorisé dans une zone contrôlée à ouverture et fermeture automatique du type comportant un portillon à deux vantaux (12, 12'), chaque vantail étant adapté pour être mû en rotation autour d'un axe vertical (14, 14') fixé au support (10, 10') dudit vantail, l'ouverture de celui-ci résultant de la mise en mouvement d'un moteur (26 ou 26') dont l'activation est déclenchée par la détection d'un ticket ou d'une carte d'accès par un mécanisme de contrôle d'accès ;
ledit dispositif étant **caractérisé en ce que** chaque vantail est associé à un mécanisme d'entraînement comportant :
- un bras d'entraînement (20 ou 20') solidaire dudit vantail et mû en rotation autour dudit axe vertical,
- des moyens d'entraînement (28, 30 ou 28', 30') mis en mouvement par l'activation dudit moteur et dont l'articulation avec ledit bras d'entraînement se fait par l'intermédiaire d'un galet (32 ou 32') forcé de suivre un guide (38 ou 38') solidaire dudit support lorsque ledit vantail passe d'une position de fermeture à une position d'ouverture et réciproquement, ledit guide comportant une encoche (40 ou 40') dans laquelle est logé ledit galet lorsque ledit vantail est en position de fermeture empêchant l'ouverture dudit vantail par une action extérieure autre que l'actionnement dudit moteur.

2. Dispositif selon la revendication 1, dans lequel lesdits moyens d'entraînement comprennent une manivelle (28 ou 28') entraînée en rotation par ledit moteur et une bielle (30 ou 30') articulée à une de ses extrémités avec ladite manivelle et comportant à son autre extrémité ledit galet (32 ou 32') servant d'articulation avec ledit bras d'entraînement.

3. Dispositif selon la revendication 2, dans lequel ledit bras d'entraînement (20 ou 20') comprend à son extrémité opposé audit axe vertical (14 ou 14') un logement oblong (34 ou 34') dans lequel se déplace ledit galet (32 ou 32').

4. Dispositif selon la revendication 3, dans lequel ledit galet (32 ou 32') est soumis à une force le repoussant vers l'extrémité dudit bras d'entraînement (20 ou 20') opposée audit axe vertical (14 ou 14') due à un doigt presseur (36') soumis à l'action d'un ressort logé dans ledit bras d'entraînement, cette action exercée sur ledit galet forçant ce dernier à rester en contact avec la paroi dudit guide (38 ou ledit canal de roulement possédant une pointe 44 située vis à vis de ladite encoche 38') et favorisant l'introduction du galet (32 ou 32') dans l'encoche (40 ou 40').

5. Dispositif selon la revendication 3, dans lequel ledit guide (38 ou 38') comporte un canal de roulement (42) dans lequel est forcé de se déplacer ledit galet (32 ou 32') pour rester en contact avec la paroi dudit guide, ledit canal de roulement possédant une pointe 44 située vis à vis de ladite encoche favorisant l'introduction dudit galet (32 ou 32') dans l'encoche (40 ou 40').

6. Dispositif selon l'une des revendications 2 à 5, dans lequel ladite manivelle (28 ou 28') et ladite bielle (30 ou 30') sont alignées lorsque ledit vantail est en position d'ouverture, empêchant ainsi la fermeture dudit vantail (12 ou 12') par une action extérieure autre que l'actionnement dudit moteur (26 ou 26').

7. Dispositif selon l'une quelconque des revendications précédentes, comportant en outre un dispositif électromagnétique (22') maintenant ledit bras (20 ou 20') solidaire dudit vantail (12 ou 12') tant qu'il est alimenté, la rotation dudit vantail étant rendue libre lorsque ledit dispositif électromagnétique n'est plus alimenté de façon à assurer une sécurité en cas d'incidents graves.

8. Dispositif selon l'une quelconque des revendications précédentes, dans lequel, lorsque ledit vantail (12 ou 12') est en position de fermeture, l'actionnement dudit moteur (26 ou 26') dans un sens ou dans l'autre permet la rotation dudit vantail dans le sens des aiguilles d'une montre ou dans le sens contraire pour passer à la position d'ouverture.

## Patentansprüche

1. Eine motorisch angetriebene Zutrittsvorrichtung zu einem kontrollierten Bereich zum automatischen Öffnen und Schließen der Art, die ein Tor mit zwei Flügeln (12, 12') beinhaltet, wobei jeder Flügel angepasst ist, um um eine vertikale Achse (14,14'), die am Stützelement (10, 10') des Flügels befestigt ist, in Drehung versetzt zu werden, wobei die Öffnung derselben daraus entsteht, dass ein Motor (26 oder 26'), dessen Einschalten durch das Erfassen eines Tickets oder einer Zutrittskarte durch einen Zutrittskontrollmechanismus ausgelöst wird, in Bewegung versetzt wird;
wobei die Vorrichtung **dadurch gekennzeichnet ist, dass** jeder Flügel mit einem Antriebsmechanismus verbunden ist, der Folgendes beinhaltet:
- einen Antriebsarm (20 oder 20'), der mit dem Flügel aus einem Stück ist und um die vertikale Achse in Drehung versetzt wird,
- Antriebsmittel (28, 30 oder 28', 30'), die durch das Einschalten des Motors in Drehung versetzt werden und deren Gelenkverbindung mit dem Antriebsarm mittels einer kleinen Rolle (32 oder 32') entsteht, die einer Führung (38 oder 38'), die mit dem Stützelement aus einem Stück ist, folgen muss, wenn der Flügel von einer Schließposition zu einer Öffnungsposition und umgekehrt übergeht, wobei die Führung eine Aussparung (40 oder 40') beinhaltet, in der die kleine Rolle untergebracht ist, wenn sich der Flügel in der Schließposition, die das Öffnen des Flügels durch eine andere äußere Einwirkung als den Antrieb des Motors verhindert, befindet.

2. Vorrichtung gemäß Anspruch 1, wobei die Antriebsmittel eine Kurbel (28 oder 28'), die durch den Motor in Drehung angetrieben wird, und eine an einem ihrer Enden mit der Kurbel gelenkig verbundene Pleuelstange (30 oder 30'), die an ihrem anderen Ende die als Gelenkverbindung mit dem Antriebsarm dienende kleine Rolle (32 oder 32') beinhaltet, umfassen.

3. Vorrichtung gemäß Anspruch 2, wobei der Antriebsarm (20 oder 20') an seinem der vertikalen Achse (14 oder 14') gegenüberliegenden Ende eine längliche Aufnahme (34 oder 34') umfasst, in der sich die kleine Rolle (32 oder 32') verschiebt.

4. Vorrichtung gemäß Anspruch 3, wobei die kleine Rolle (32 oder 32') einer Kraft ausgesetzt wird, die sie aufgrund eines Pressers (36'), der der Einwirkung einer im Antriebsarm gelegenen Feder ausgesetzt wird, zu dem der vertikalen Achse (14 oder 14') gegenüberliegenden Ende des Antriebsarms (20 oder 20') zurückdrängt, wobei die auf die kleine Rolle ausgeübte Einwirkung erstere dazu zwingt, mit der Wand der Führung (38 oder 38') in Kontakt zu bleiben, wobei der Wälzkanal über eine gegenüber der Aussparung (40 oder 40') gelegene Spitze 44 verfügt und die Einführung der kleinen Rolle (32 oder 32') in die Aussparung (40 oder 40') begünstigt.

5. Vorrichtung gemäß Anspruch 3, wobei die Führung (38 oder 38') einen Wälzkanal (42) beinhaltet, in dem sich die kleine Rolle (32 oder 32') verschieben muss, um mit der Wand der Führung in Kontakt zu bleiben, wobei der Wälzkanal über eine Spitze 44 verfügt, die gegenüber der Aussparung gelegen ist und die die Einführung der kleinen Rolle (32 oder 32') in die Aussparung (40 oder 40') begünstigt.

6. Vorrichtung gemäß einem der Ansprüche 2 bis 5, wobei die Kurbel (28 oder 28') und die Pleuelstange (30 oder 30') in Reihe angeordnet sind, wenn sich der Flügel in der Öffnungsposition befindet, wobei sie somit das Schließen des Flügels (12 oder 12') durch eine andere äußere Einwirkung als den Antrieb des Motors (26 oder 26') verhindern.

7. Vorrichtung gemäß einem der vorhergehende Ansprüche, die außerdem eine elektromagnetische Vorrichtung (22') beinhaltet, die den Arm (20 oder 20'), der mit dem Flügel (12 oder 12') aus einem Stück ist, so hält, dass er mit Strom versorgt wird, wobei die Drehung des Flügels frei erfolgt, wenn die elektromagnetische Vorrichtung nicht mehr mit Strom versorgt wird, damit im Fall von schweren Vorfällen Sicherheit gewährleistet ist.

8. Vorrichtung gemäß einem der vorhergehende Ansprüche, wobei, wenn sich der Flügel (12 oder 12') in der Schließposition befindet, der Antrieb des Motors (26 oder 26') in eine Richtung oder in die andere die Drehung des Flügels im Uhrzeigersinn oder in die entgegengesetzte Richtung ermöglicht, damit dieser zur Öffnungsposition gelangt.

## Claims

1. An automatically opening and closing motorised device for access into a restricted area of the type comprising a gate with two leaves (12, 12'), each leaf being adapted to be rotated about a vertical axis (14, 14') fixed to the support (10, 10') of said leaf, the opening thereof resulting from the starting of a motor (26 or 26'), the activation of which is triggered by the detection of a ticket or an access card by an access restricting mechanism;
said device being **characterised in that** each leaf is associated with a drive mechanism comprising:
- a drive arm (20 or 20') which is integral with said leaf and rotated about said vertical axis,
- drive means (28, 30 or 28', 30') set in motion by the activation of said motor, the articulation thereof with said drive arm being carried out by means of a roller (32 or 32') forced to follow a guide (38 or 38') that is integral with said support when said leaf passes from a closed position to an open position and vice versa, said guide comprising a recess (40 or 40') in which said roller is housed when said leaf is in the closed position, preventing the opening of said leaf by means of an external action other than the activation of said motor.

2. The device according to Claim 1, in which said drive means include a crank (28 or 28') rotated by said motor and a connecting rod (30 or 30') articulated at one of its ends with said crank and comprising at its other end said roller (32 or 32') acting as a joint with said drive arm.

3. The device according to Claim 2, in which said drive arm (20 or 20') includes at its end opposite said vertical axis (14 or 14') an oblong housing (34 or 34') in which said roller (32 or 32') moves.

4. The device according to Claim 3, in which said roller (32 or 32') is subjected to a force which pushes it back towards the end of said drive arm (20 or 20') opposite said vertical axis (14 or 14') by means of a presser finger (36') subjected to the action of a spring housed in said drive arm, this action exerted on said roller forcing the latter to remain in contact with the wall of said guide (38 or 38'), said raceway having a point 44 situated opposite said recess (40 or 40') and facilitating the insertion of the roller (32 or 32') into the recess (40 or 40').

5. The device according to Claim 3, in which said guide (38 or 38') comprises a raceway (42) in which said roller (32 or 32') is forced to move in order to remain in contact with the wall of said guide, said raceway having a point 44 situated opposite said recess facilitating the insertion of said roller (32 or 32') into the recess (40 or 40').

6. The device according to one of Claims 2 to 5, in which said crank (28 or 28') and said connecting rod (30 or 30') are aligned when said leaf is in the open position, thus preventing the closing of said leaf (12 or 12') by means of an external action other than the activation of said motor (26 or 26').

7. The device according to any one of the preceding Claims, further comprising an electromagnetic device (22') which keeps said arm (20 or 20') integral with said leaf (12 or 12') as long as it is powered, said leaf becoming freely rotatable when said electromagnetic device is no longer powered such that safety is ensured in the case of serious incidents.

8. The device according to any one of the preceding Claims, in which, when said leaf (12 or 12') is in the closed position, the actuation of said motor (26 or 26') in one direction or the other enables clockwise or anti-clockwise rotation of said leaf in order to pass to the open position.
